# FASCICULE DE BREVET EUROPEEN

(11) **EP 0 924 377 B1**
(45) Date de publication et mention de la délivrance du brevet: **30.07.2003**
(21) Numéro de dépôt: 98440285.9
(22) Date de dépôt: 07.12.1998
(51) Int. Cl.: E05D 15/52, E05D 7/12, E05D 7/00

(54) **Ferrure d'articulation pour porte, fenêtre ou analogue**
Scharnierbeschlag für Tür, Fenster oder dgl
Hinge fitting for door, window or similar

(30) Priorité: 18.12.1997 FR 9716285
(43) Date de publication de la demande: 23.06.1999
(73) Titulaire: FERCO INTERNATIONAL Ferrures et Serrures de Bâtiment, Société Anonyme, 57400 Sarrebourg (FR)
(72) Inventeur: Strassel, Richard, 57930 Berthelming (FR)
(74) Mandataire: Rhein, Alain

(56) Documents cités:
- EP-A- 0 570 945
- DE-A- 2 405 620
- DE-U- 9 000 594
- DE-U- 9 207 834
- DE-U- 9 301 655
- DE-U- 9 404 976

## Description

L'invention a trait à une ferrure d'articulation, en particulier un support d'angle pour porte, fenêtre ou analogue, comprenant une partie fixe et une partie mobile, la partie fixe comportant des moyens de fixation en feuillure du cadre dormant de la porte ou analogue, ainsi que des moyens d'articulation, sous forme d'une douille ou d'un axe, aptes à coopérer avec des moyens d'articulation complémentaires, sous forme, respectivement, d'un axe ou d'une douille, solidaires de la partie mobile rapportée en feuillure de l'ouvrant de cette porte ou analogue, ces moyens d'articulation complémentaires sont intégrés à un bandeau de recouvrement que comporte ledit ouvrant, ce bandeau étant, par ailleurs, prévu apte, d'une part, à venir en applique sur le cadre dormant de la porte ou analogue et, d'autre part, à accueillir les moyens d'articulation de la partie fixe alors que la douille, définissant les moyens d'articulation ou, selon le cas, les moyens d'articulation complémentaires, comporte un alésage muni d'un fond sur lequel est à même de prendre appui l'extrémité libre de l'axe, préférentiellement sous forme d'une rotule, ce fond étant défini par une pièce indépendante de la douille et dont le positionnement dans l'alésage est réglable sous l'impulsion d'une vis de réglage montée en rotation dans ladite douille.

La présente invention trouvera son application dans le domaine de la quincaillerie du bâtiment et concerne, plus particulièrement, le domaine des ferrures d'articulation pour portes ou fenêtres dont l'ouvrant est au moins monté pivotant, autour d'un axe vertical, sur le cadre dormant, sachant que la présente invention s'applique, également, au cas des ouvrants dits oscillo-battants.

Il existe, à l'heure actuelle, différents types de ferrures d'articulation plus particulièrement applicables à des portes ou fenêtres dont l'ouvrant est à recouvrement partiel du cadre dormant, c'est à dire qu'il comporte un bandeau de recouvrement destiné à venir en applique du côté interne du cadre dormant, une fois la porte ou fenêtre refermée. En fait, l'on comprend bien que dans ce type de conception, soit l'axe de pivotement de l'ouvrant se situe sensiblement à hauteur du chant arrière du bandeau de recouvrement correspondant au montant arrière de cet ouvrant, soit en cours de manoeuvre, celui-ci est déporté, sous l'impulsion des moyens d'articulation, en dehors du cadre dormant de sorte que ledit bandeau de recouvrement ne puisse s'opposer à une telle manoeuvre en prenant appui sur le cadre dormant.

Pour répondre à la première solution l'on connaît, tout particulièrement, les ferrures d'articulation, du type paumelle, comportant une partie fixe rendue solidaire du cadre dormant et une partie mobile qui, elle, est fixée sur l'ouvrant, ces parties fixe et mobile étant destinées à coopérer l'une avec l'autre par l'intermédiaire de moyens d'articulation sous forme d'une douille traversée par un axe. En fait, de tels moyens d'articulations viennent se situer, au-delà du bandeau de recouvrement du montant arrière de l'ouvrant de sorte qu'ils sont nécessairement visibles. En dehors de leur caractère inesthétique, ces moyens d'articulation, se situant en dehors du cadre délimité par l'ouvrant, s'avèrent, en outre, encombrants.

Sur ce l'on observera qu'il est également connu, notamment au travers du document FR-A-2.740.167, une paumelle pour porte ou fenêtre dont l'ouvrant est, précisément, muni d'un bandeau de recouvrement venant en applique sur le dormant. En fait, cette paumelle présente, ici, la particularité que sa partie mobile comporte une douille à même d'être insérée dans un fraisage usiné dans ce bandeau de recouvrement de l'ouvrant de sorte que l'axe de la douille soit confondu avec l'axe de rotation de l'ouvrant. De plus, à cette douille sont associés des moyens de fixation sur ledit bandeau de recouvrement.

En fait, l'on observera que si la douille de la partie mobile vient, ici, s'effacer dans l'épaisseur du bandeau de recouvrement de l'ouvrant de la porte, fenêtre ou analogue, l'ensemble des éléments constituant la partie fixe se situe, lui, en applique sur le cadre dormant, selon le cas au-dessus ou en-dessous de cet ouvrant. Aussi une partie de cette paumelle reste visible sans compter que cela peut poser, dans certains cas, un problème d'encombrement. En effet, il n'est pas rare que de part et d'autre de l'ouvrant l'on ne dispose que de très peu de place en raison, par exemple, de la présence d'une tablette, ou encore de la proximité du linteau.

Se pose, en outre, le problème au niveau de ce type de paumelle, qu'elle soit totalement ou partiellement visible, de l'accessibilité aux moyens de réglage qui les équipent habituellement et qui permettent d'ajuster le positionnement de l'ouvrant par rapport au cadre dormant. En effet, l'accès à ces moyens de réglage s'effectue, fréquemment, depuis le dessous de la paumelle, notamment lorsque celle-ci se situe à hauteur de la traverse inférieure du cadre dormant. Or, comme déjà précisé ci-dessus, l'on ne dispose souvent que de très peu de place entre l'ouvrant et la tablette de fenêtre de sorte que l'accès à ces moyens de réglage s'avère difficile voire impossible.

L'on connaît, également, au travers du document allemand DE-93.01.655, une ferrure d'articulation, en particulier un support d'angle pour porte, fenêtre ou analogue, dont l'ouvrant est muni d'un bandeau de recouvrement apte à venir en applique sur le cadre dormant. Ladite ferrure comporte une partie mobile et une partie fixe, cette dernière comportant des moyens d'articulation, sous forme d'une rotule, aptes à coopérer avec des moyens d'articulation complémentaires, sous forme d'une douille, solidaires de la partie mobile rapportée en feuillure de l'ouvrant. On remarquera que ces moyens d'articulation complémentaires sont intégrés au bandeau de recouvrement de l'ouvrant, par ailleurs prévu apte à accueillir les moyens d'articulation de la partie fixe. La douille de la partie mobile de cette ferrure comporte un alésage dont la partie supérieure reçoit une vis de réglage prenant appui sur un fond disposé dans la partie inférieure dudit alésage. Ce fond repose sur la rotule desdits moyens d'articulation et peut être déplacé, à l'intérieur dudit alésage, sous l'impulsion de ladite vis de réglage en vue de modifier la hauteur de l'ouvrant par rapport au cadre dormant fixe. On observera que la rotule ainsi que le fond et ladite vis de réglage de ladite ferrure d'articulation sont coaxiaux.

En fait, il convient de préciser que l'articulation de cette ferrure se situe dans l'épaisseur même du bandeau de recouvrement du châssis ouvrant. Une telle conception impose, alors, d'usiner le châssis de l'ouvrant en vue de disposer, dans l'usinage ainsi réalisé, ladite ferrure d'articulation. La présence de cet usinage a pour effet de déporter, dans l'épaisseur dudit bandeau de recouvrement, l'articulation ainsi que la vis de réglage ce qui pose le problème de l'accessibilité à cette dernière lorsqu'il s'agit de procéder au réglage de la hauteur de l'ouvrant.

Finalement, l'on observera que le montage d'un ouvrant sur son cadre dormant, notamment lorsque la porte ou fenêtre n'est pas du type oscillo-battante, mais simplement pivotante, s'obtient, fréquemment, en soulevant, légèrement, l'ouvrant par rapport au cadre dormant de manière à obtenir l'engagement de l'axe des paumelles dans leur douille. Bien sûr, le démontage de l'ouvrant s'obtient par un mouvement inverse. Or, il n'est pas rare qu'au-dessus de l'ouvrant l'on ne dispose pas de suffisamment d'espace pour venir accrocher ou encore décrocher cet ouvrant par rapport au cadre dormant de la manière que cela vient d'être expliqué. Aussi, il est nécessaire, dans ce cas de figure, de disposer de paumelles à axe amovible. Plus précisément, tant la partie mobile que la partie fixe d'une telle paumelle comportent au moins une douille destinée à la réception d'un axe que l'on peut retirer par le dessous ou par le dessus de la paumelle. Il est évident que cela rend quelque peu plus difficile l'opération de montage d'un ouvrant sur un cadre dormant, sans compter que cela ne résout en rien les problèmes d'encombrement et d'esthétique évoqués plus haut. Toutefois une telle solution, tout comme les portes ou fenêtres du type oscillo-battantes, offre la possibilité d'accrocher, initialement, l'ouvrant sur le cadre dormant à hauteur du support d'angle se situant, par conséquent, en partie inférieure de la porte ou fenêtre avant d'assurer leur liaison par l'intermédiaire du support de palier ou selon le cas du bras de compas disposé en partie supérieure.

Quant aux ferrures d'articulation venant déporter, quelque peu, l'ouvrant en dehors du cadre dormant, de manière à éviter que le bandeau de recouvrement ne gêne l'ouverture de la porte ou fenêtre, il s'agit, usuellement, de mécanismes à bras de compas totalement escamotés en feuillure de cette porte ou fenêtre.

De tels mécanismes en dehors du fait qu'ils s'avèrent particulièrement complexes, ne sont adaptables, souvent, qu'à des ouvrants de petite taille en raison de leur tenue mécanique limitée.

En conséquence, si ces mécanismes à bras de compas s'avèrent, effectivement, peu encombrants, et sont à même de contribuer à une meilleure esthétique d'une porte ou fenêtre, ils ne peuvent répondre à l'ensemble des besoins dans ce domaine.

La présente invention se propose, par conséquent, de répondre à l'ensemble des problèmes précités au travers d'une ferrure d'articulation qui, non seulement, peut être rendue totalement invisible une fois la porte ou fenêtre refermée, mais qui, en outre, offre une très grande aisance en matière de réglage de l'ouvrant par rapport au cadre dormant grâce à une très bonne accessibilité quelles que soient les conditions d'implantation de la porte ou fenêtre. De plus, une telle ferrure d'articulation est totalement compatible avec des ouvrants de grande taille.

A cet effet, l'invention concerne une ferrure d'articulation, en particulier un support d'angle pour porte, fenêtre ou analogue, comprenant une partie fixe et une partie mobile ;
- la partie fixe comportant des moyens de fixation en feuillure du cadre dormant de la porte ou analogue, ainsi que des moyens d'articulation, sous forme d'une douille ou d'un axe, aptes à coopérer avec des moyens d'articulation complémentaires, sous forme, respectivement, d'un axe ou d'une douille, solidaires de la partie mobile rapportée en feuillure de l'ouvrant de cette porte ou analogue ;
- lesdits moyens d'articulation complémentaires étant intégrés à un bandeau de recouvrement que comporte ledit ouvrant, ce bandeau étant, par ailleurs, prévu apte, d'une part, à venir en applique sur le cadre dormant de la porte ou analogue et, d'autre part, à accueillir les moyens d'articulation de la partie fixe ;
- la douille définissant les moyens d'articulation ou, selon le cas, les moyens d'articulation complémentaires, comporte un alésage muni d'un fond sur lequel est à même de prendre appui l'extrémité libre de l'axe, préférentiellement sous forme d'une rotule, ce fond étant défini par une pièce indépendante de la douille et dont le positionnement dans l'alésage de cette dernière est réglable sous l'impulsion d'une vis de réglage montée en rotation dans la douille, caractérisée par le fait que :
   - au niveau de cette douille, l'alésage communique avec un logement s'étendant parallèlement à son axe et dans lequel est montée, en rotation et parallèlement à l'axe de cet alésage, ladite vis de réglage de manière à être accessible depuis l'extrémité de la douille orientée vers le plan médian horizontal de la porte, fenêtre ou analogue ;
   - la pièce définissant le fond s'étend, latéralement, dans ledit logement au moyen d'une partie en forme d'écrou traversé par ladite vis de réglage.

Tel que cela apparaîtra, en outre, plus en avant dans la description, la présente invention concerne, également, une telle ferrure d'articulation comportant, en combinaison, un support de palier destiné à assurer la liaison en partie haute entre l'ouvrant et le cadre dormant.

En fait, comme cela ressortira de cette description, la présente invention a su répondre aux problèmes, tant de l'aspect inesthétique que de l'encombrement que présentaient, jusqu'alors, des ferrures d'articulation, de type paumelle, utilisées pour le montage pivotant sur un cadre dormant d'un ouvrant à bandeau de recouvrement. De plus, elle a su apporter une solution à la fois aux difficultés de réglage de positionnement de l'ouvrant par rapport au cadre dormant, mais aussi au montage de cet ouvrant sur ce cadre dormant, opération qui, comme cela sera expliqué ci-dessous, peut être menée à bien avec une très grande aisance.

La présente invention sera mieux comprise à la lecture de la description qui va suivre se rapportant aux dessins joints en annexe et dans lesquels :
- la figure 1 est une représentation schématisée et en coupe d'une ferrure d'articulation de type support d'angle, conforme à l'invention ;
- la figure 2 est une vue schématisée et en plan de la partie fixe, rendue solidaire du cadre dormant, du support d'angle représenté dans la figure 1 ;
- la figure 3 est une représentation schématisée et de dessous de la partie mobile correspondant à ce support d'angle ;
- la figure 4 est une représentation schématisée et en coupe d'un support de palier apte à assurer la liaison en partie haute entre un ouvrant et un cadre dormant correspondant à une porte ou fenêtre de type battante, ce support de palier étant destiné à être utilisé en combinaison avec une ferrure d'articulation de type support d'angle conforme à l'invention et représenté dans les figures 1 à 3 ;
- la figure 5 est une représentation schématisée et en plan de la partie fixe destinée à être rapportée sur le cadre dormant du support de palier illustré dans la figure 4 ;
- la figure 6 est une représentation schématisée et en plan de la partie mobile rendue solidaire de l'ouvrant et correspondant aux support du palier illustré dans la figure 4.

Tel que visible dans les figures des dessins ci-joints, la présente invention concerne le domaine des ferrures d'articulation, en particulier un support d'angle 1 destiné à assurer la liaison basse d'un ouvrant 2 et d'un cadre dormant 3 d'une porte, fenêtre ou analogue, au moins du type pivotant, sachant qu'un tel support d'angle 1 est également applicable à des portes ou fenêtres oscillo-battantes.

En fin de compte, la ferrure d'articulation, plus particulièrement le support d'angle 1 dont il est question au travers de la présente invention, trouvera son utilité dans le cadre d'un ouvrant 2 muni d'un bandeau de recouvrement 4 destiné à venir en applique sur la face interne 5 du cadre dormant 3. Ainsi, ce support d'angle 1 comporte une partie fixe 6 et une partie mobile 7, la partie fixe 6 étant destinée à être rendue solidaire du cadre dormant 3, plus particulièrement en feuillure 8 de ce dernier, par l'intermédiaire de moyens de fixation 9, tandis que la partie mobile 7 est, elle, rapportée en feuillure 10 de l'ouvrant 2.

Plus précisément, ces moyens de fixation 9 de la partie fixe 6 se présentent, avantageusement, sous forme d'une platine support 11 apte à être rapportée en feuillure de la traverse inférieure 12 du cadre dormant 3 sachant que pour des questions de rigidité, cette platine support 11 peut encore être repliée en équerre, à son extrémité arrière 13 de manière à présenter une aile perpendiculaire 14 apte à s'étendre en feuillure le long du montant arrière 15 dudit cadre dormant 3.

Les moyens de fixation 9 correspondant à cette partie fixe 6 du support d'angle 1 sont encore complétés par une platine de fixation 16 montée sur la platine support 11 de manière réglable au moins en translation suivant une direction parallèle au plan 17 de la porte ou fenêtre. Plus particulièrement, sur ladite platine support 11 est monté un excentrique 18 venant coopérer avec une ouverture 19 de forme appropriée ménagée au niveau de la platine de fixation 16, de sorte que, sous la rotation de cet excentrique 18 et sous l'influence de moyens de guidage 20, il en résulte un déplacement linéaire de la platine de fixation 16 sur ladite platine support 11. En fait, il s'agit, par l'intermédiaire de tels moyens de réglage de permettre un ajustement angulaire de la position de l'ouvrant 2 par rapport au cadre dormant 3. En effet, ladite platine de fixation 16 reçoit des moyens d'articulation 21, sous forme d'un axe 22 ou d'une douille destinés à coopérer avec les moyens d'articulation complémentaires 23, sous forme, respectivement, d'une douille 24 ou d'un axe, équipant la partie mobile 7 du support d'angle 1.

En fait, la particularité de la présente invention consiste en ce que ces moyens d'articulation complémentaires 23, sous forme d'une douille 24 dans le mode de réalisation illustré dans les figures du dessin ci-joint, sont intégrés au bandeau de recouvrement 4 de l'ouvrant 2, ce qui permet de rendre invisible ces moyens d'articulation complémentaires 23 et, de manière générale, tous les éléments du support d'angle 1, ceci tout en assurant le positionnement de l'axe de pivotement 25 de l'ouvrant 2 par rapport au cadre dormant 3, au plus près du chant arrière 26 du bandeau de recouvrement 4, à hauteur du montant arrière 27 de cet ouvrant 2.

Il est entendu que si les moyens d'articulation complémentaires 23 se présentent sous forme d'un axe intégré audit bandeau de recouvrement 4 de l'ouvrant 2, ce bandeau de recouvrement 4 est ainsi prévu pour accueillir, en outre, la douille destinée à recevoir cet axe et associée, dans ces conditions, à la partie fixe 6 du support d'angle 1, rapportée sur le cadre dormant 3.

Les moyens d'articulation complémentaires 23 sont rendus solidaires de l'ouvrant 2 plus particulièrement en feuillure 10 de ce dernier par l'intermédiaire de moyens 28 de configuration appropriée. Dans le cadre du mode de réalisation illustré dans les figures des dessins ci-joints, ces moyens de fixation 28 se présentent sous forme d'une aile en équerre 29 à même de s'étendre, en partie, le long, d'une part, de la traverse inférieure de l'ouvrant 2 et, d'autre part, du montant arrière de ce dernier.

Selon une autre particularité de la présente invention, la douille 24, définissant les moyens d'articulation 21 ou, selon le cas, les moyens d'articulation complémentaires 23, comporte un alésage 30 muni d'un fond 31 sur lequel est à même de prendre appui l'extrémité libre 32, préférentiellement sous forme d'une rotule, de l'axe 22. Ce fond 31 est, en définitive, conçu sous forme d'une pièce indépendante de la douille 24 et dont le positionnement dans l'alésage 30 de cette dernière est réglable sous l'impulsion d'une vis de réglage 33 montée en rotation dans ladite douille 24 parallèlement à l'axe de l'alésage 30 de cette dernière, ceci de manière à être accessible depuis l'extrémité 241 de cette douille 24 orientée vers le plan médian horizontal P de la porte, fenêtre ou analogue.

Plus précisément, au niveau de la douille 24 l'alésage 30 communique avec un logement 34 s'étendant parallèlement à son axe et dans lequel est montée en rotation ladite vis de réglage 33. Par ailleurs, la pièce définissant le fond 31 s'étend, elle, latéralement dans ledit logement 34 au moyen d'une partie 35 en forme d'écrou traversé par la vis de réglage 33. Ainsi, en exerçant une rotation sur cette dernière il en résulte un déplacement axial du fond 31 dans l'alésage 30 ce qui permet, en définitive, de régler le positionnement vertical de l'ouvrant 2 par rapport au cadre dormant 3.

Etant donné que l'extrémité libre 32 de l'axe 22 est conformé, préférentiellement, sous forme d'une rotule, la pièce définissant le fond 31 dans l'alésage 30 de la douille 24 constitue, elle, avantageusement, une cage à rotule ce qui permet bien sûr la rotation de l'ouvrant 2 par rapport au cadre dormant 3 autour d'un axe de pivotement vertical 25, mais, en outre un léger basculement de cet ouvrant 2 par rapport au cadre dormant 3 autour d'un axe horizontal sensiblement matérialisé par la traverse inférieure dudit ouvrant 2. Cela présente l'avantage de faciliter le montage de cet ouvrant 2 sur le cadre dormant 3, sans compter qu'une ferrure d'articulation, plus particulièrement un support d'angle 1, ainsi configuré est également applicable à des portes ou fenêtres de type oscillo-battant.

En outre, ladite pièce définissant le fond 31 est conçue en un matériau à faible coefficient de frottement, préférentiellement de type autolubrifiant, permettant d'assurer un fonctionnement sans bruit. Ainsi, cette pièce pourra être conçue en matière synthétique. Toutefois, ce type de matériau présente l'inconvénient de s'user plus ou moins rapidement dans le temps. Aussi, ladite pièce est définie symétrique par rapport à un plan médian 36 perpendiculaire à l'axe de l'alésage 30 dans la douille 24 permettant son retournement en cas d'usure.

Au vu des explications qui précèdent, l'on comprend évidement que se pose le problème de l'accrochage de l'ouvrant 2 au niveau du cadre dormant 3, dans la partie supérieure de ce dernier, notamment lorsque la porte ou fenêtre est simplement de type pivotante, sachant que dans le cadre d'un ensemble oscillo-battant, cette liaison est assurée au moyen d'un palier de compas dont le compas, précisément, facilite grandement cet accrochage. En effet, un tel bras de compas peut aisément être amené en coopération, selon le cas avec le cadre dormant ou l'ouvrant alors même que celui-ci est maintenu dans une position écartée dudit cadre dormant. Il est rappelé à ce propos que la solution recherchée au travers de l'invention est celle applicable à des ferrures d'articulation de type non visible.

Aussi, la présente invention concerne, également, une ferrure d'articulation, plus particulièrement un support de palier 1A destiné à être utilisé en combinaison avec le support d'angle 1 décrit ci-dessus et venant assurer la liaison, en partie haute, d'un ouvrant 2 sur un cadre dormant 3 dans le cas d'une porte ou fenêtre simplement pivotante. En fait, selon l'invention, ce support de palier 1A se compose, là encore, d'une partie fixe 6A et d'une partie mobile 7A, la première étant rendue solidaire de la feuillure 8 du cadre dormant 3, plus particulièrement de la traverse supérieure 12A de ce dernier, tandis que la partie mobile 7A est fixée en feuillure de l'ouvrant 2 à proximité de son angle supérieur arrière 37. A ce propos, les moyens de fixation 28A correspondant à cette partie mobile 7A peuvent, là encore, se présenter sous forme d'une aile en équerre 29A rapportée, précisément, en feuillure de l'ouvrant 2.

Quant aux moyens de fixation 9A permettant de rendre solidaire la partie fixe 6A en feuillure au niveau de la traverse supérieure 12A du cadre dormant 3, ils se présentent sous forme d'une platine support 11A éventuellement conformée en forme d'équerre et comportant, à son extrémité arrière 13A une aile 14A à même de s'étendre le long du montant arrière 15 dudit cadre dormant 3. Sur cette platine support 11A est, en outre, montée, préférentiellement, de manière réglable au moins en translation suivant une direction parallèle au plan 17 de la porte ou fenêtre, une platine de fixation 16A.

A ce propos, cette liaison entre la platine support 11A et la platine de fixation 16A est obtenue par l'intermédiaire de moyens de liaison 38 de nature escamotable. Préférentiellement, ceux-ci adoptent la forme d'une boutonnière, sur la platine support 11A étant monté en rotation forcée un téton en forme de « T » 39 comportant une tête 40 qui, dans une position angulaire donnée, est ajustée à la section d'une lumière 41 ménagée au niveau de la platine de fixation 16A laquelle est par ailleurs rendue solidaire de la partie mobile 7A par l'intermédiaire d'un pivot d'articulation 42. Tout comme les moyens d'articulation complémentaires 23 associés à la partie mobile 7 du support d'angle 1, ce pivot d'articulation 42 est intégré au bandeau de recouvrement 4 de l'ouvrant 2 de manière à venir se positionner au niveau de l'axe de pivotement 25 de ce dernier.

Finalement et selon une particularité de la présente invention, la platine de fixation 16A est mobile, axialement, sur le pivot d'articulation 42 suivant une course 43 correspondant, au moins au jeu existant entre la feuillure de l'ouvrant 2 et celle du cadre dormant 3 à hauteur, précisément, de leur traverse supérieure respective.

Une telle configuration permet, en effet, après avoir assuré l'engagement de l'axe 22 dans la douille 24 au niveau du support d'angle 1, de venir positionner la platine de fixation 16A, par ailleurs solidaire de la partie mobile 7A du support de palier 1A au droit de la platine support 11A. Puis, par un mouvement ascendant la lumière 41 dans cette platine de fixation 16A est emboîtée sur la tête 40 du téton en « T » 39. Finalement la rotation de ce téton en « T » 39 permet de rendre solidaire ladite platine de fixation 16A par rapport à la platine support 11A assurant, ainsi, la liaison entre l'ouvrant 2 et le cadre dormant 3.

On remarquera que les réservations ménagées au niveau du bandeau de recouvrement 4, sensiblement aux extrémités du montant arrière 27 de l'ouvrant 2 pour la réception, d'une part, des moyens d'articulation complémentaires 23 correspondant à la partie mobile 7 du support d'angle 1 et par là même, des moyens d'articulation 21 de la partie fixe 6, et d'autre part, du pivot d'articulation 42 correspondant au support de palier 1A, peuvent être prévues débouchantes en partie supérieure et inférieure dudit ouvrant 2, de sorte que les ouvertures résultant de ce fait au niveau dudit bandeau de recouvrement 4 peuvent être refermées au moyen de caches 44, 44A appropriés.

Finalement, tel que cela ressort de la description qui précède, tout en offrant toutes les possibilités de réglage nécessaires pour un bon ajustement de la position de l'ouvrant 2 par rapport au cadre dormant 3, les ferrures d'articulation 1, 1A, conformes à l'invention, sont à même de s'effacer en feuillure de la porte, fenêtre ou analogue et en partie sous le bandeau de recouvrement 4 de l'ouvrant 2, sans que cela ne se traduise par une conception complexe de ces ferrures d'articulation, bien au contraire. On observera à ce propos qu'elles répondent parfaitement aux exigences de tenue mécanique rencontrées dans le cadre d'ouvrants de grande taille.

En conséquence de quoi, il doit être considéré que la présente invention a su répondre, avantageusement, à l'ensemble des problèmes rencontrés au travers de l'état de la technique.

## Revendications

1. Ferrure d'articulation, en particulier support d'angle (1) pour porte, fenêtre ou analogue, comprenant une partie fixe (6) et une partie mobile (7) ;
- la partie fixe (6) comportant des moyens de fixation (9) en feuillure (10) du cadre dormant (3) de la porte ou analogue, ainsi que des moyens d'articulation (21) sous forme d'une douille ou d'un axe (22), aptes à coopérer avec des moyens d'articulation complémentaires (23), sous forme, respectivement, d'un axe ou d'une douille (24), solidaires de la partie mobile (7) rapportée en feuillure de l'ouvrant (2) de cette porte ou analogue ;
- lesdits moyens d'articulation complémentaires (23) étant intégrés à un bandeau de recouvrement (4) que comporte ledit ouvrant (2), ce bandeau (4) étant, par ailleurs, prévu apte, d'une part, à venir en applique sur le cadre dormant (3) de la porte ou analogue et, d'autre part, à accueillir les moyens d'articulation (21) de la partie fixe (6) ;
- la douille (24) définissant les moyens d'articulation ou, selon le cas, les moyens d'articulation complémentaires (23), comporte un alésage (30) muni d'un fond (31) sur lequel est à même de prendre appui l'extrémité libre (32) de l'axe (22), préférentiellement sous forme d'une rotule, ce fond (31) étant défini par une pièce indépendante de la douille (24) et dont le positionnement dans l'alésage (30) est réglable sous l'impulsion d'une vis de réglage (33) montée en rotation dans la douille (24), **caractérisée par le fait que** :
- au niveau de cette douille (24), l'alésage (30) communique avec un logement (34) s'étendant parallèlement à son axe et dans lequel est montée, en rotation et parallèlement à l'axe de cet alésage (30), ladite vis de réglage (33) de manière à être accessible depuis l'extrémité (241) de la douille (24) orientée vers le plan médian horizontal de la porte, fenêtre ou analogue ;
- la pièce définissant le fond (31) s'étend, latéralement, dans ledit logement (34) au moyen d'une partie (35) en forme d'écrou traversé par ladite vis de réglage (33).

2. Ferrure d'articulation, en particulier support d'angle (1), selon la revendication 1, **caractérisée par le fait que** la pièce définissant le fond (31) dans l'alésage (30) de la douille (24) constitue une cage à rotule au niveau de laquelle vient prendre appui l'extrémité libre (32) de l'axe (22) sous forme d'une rotule autorisant, d'une part, la rotation de l'ouvrant (2) par rapport au cadre dormant (3) autour d'un axe de pivotement vertical (25) et, d'autre part, un basculement de cet ouvrant (2) par rapport audit cadre dormant (3) autour d'un axe horizontal sensiblement matérialisé par la traverse inférieure dudit ouvrant (2).

3. Ferrure d'articulation, en particulier support d'angle (1), selon l'une quelconque des revendications 1 ou 2, **caractérisée par le fait que** la pièce définissant le fond (31) est conçue en un matériau à faible coefficient de frottement, notamment en matière synthétique, cette pièce étant, en outre, définie symétrique par rapport à un plan médian (36) perpendiculaire à l'axe de l'alésage (30) dans la douille (24).

4. Ferrure d'articulation en particulier support d'angle (1), selon l'une quelconque des revendications précédentes, **caractérisée par le fait que** les moyens de fixation (9) de la partie fixe (6) en feuillure du cadre dormant (3) sont constitués, d'une part, par une platine support (11) définie apte à être rapportée en feuillure de la traverse inférieure (12) dudit cadre dormant (3) et, d'autre part, par une platine de fixation (16) conçue pour être montée sur la platine support (11) de manière réglable au moins en translation suivant une direction parallèle au plan (17) de la porte, fenêtre ou analogue.

5. Ferrure d'articulation, en particulier support d'angle (1), selon la revendication 4, **caractérisée par le fait que** sur ladite platine support (11) est monté un excentrique (18) apte à coopérer avec une ouverture (19) de forme appropriée ménagée au niveau de la platine de fixation (16) de sorte que, sous la rotation de cet excentrique (18) et sous l'influence de moyens de guidage (20), il en résulte un déplacement linéaire de la platine de fixation (16) sur ladite platine support (11).

6. Ferrure d'articulation, selon l'une quelconque des revendications 1 à 5 comportant, en combinaison, un support de palier (1A) venant assurer la liaison, en partie haute, d'un ouvrant (2) sur un cadre dormant (3) correspondant à une porte ou fenêtre pivotante, ledit support de palier (1A) comprenant une partie fixe (6A) et une partie mobile (7A), la partie fixe (6A) comportant des premiers moyens de fixation (9A) en feuillure (10) du cadre dormant (3), la partie mobile (7A) étant rapportée en feuillure de l'ouvrant (2) par l'intermédiaire de seconds moyens de fixation (28A), **caractérisée par le fait que** lesdits premiers moyens de fixation (9A) sont constitués par une platine support (11A) sur laquelle est montée, par l'intermédiaire de moyens de liaison (38) de nature escamotable, une platine support (16A) rendue solidaire de la partie mobile (7A) par l'intermédiaire d'un pivot d'articulation (42) intégré au bandeau de recouvrement (4) de l'ouvrant (2) de manière à venir se positionner au niveau de l'axe de pivotement (25) de ce dernier, ladite platine de fixation (16A) étant mobile, axialement, sur ledit pivot d'articulation (42) sur une course (43) correspondant, au moins, au jeu existant entre la feuillure de l'ouvrant (2) et celle du cadre dormant (3) à hauteur de leur traverse supérieure respective.

7. Ferrure d'articulation selon la revendication 6, **caractérisée par le fait que** lesdits moyens de liaison (38) adoptent la forme d'une boutonnière, sur la platine de fixation (9A) étant monté en rotation forcée un téton en forme de « T » (39) comportant une tête (40) qui, dans une position angulaire donnée, est ajustée à la section d'une lumière (41) ménagée au niveau de la platine de fixation (16A).

8. Ferrure d'articulation selon l'une quelconque des revendications 6 et 7, **caractérisée par le fait que** la platine de fixation (16A) est montée sur la platine support (11A) par l'intermédiaire des moyens de liaison (38) de manière réglable au moins en translation suivant une direction parallèle au plan (17) de la porte, fenêtre ou analogue.

9. Ferrure d'articulation pour porte, fenêtre ou analogue dont l'ouvrant (2) est monté de manière pivotante sur le cadre dormant (3), ledit ouvrant (2) comportant un bandeau de recouvrement (4) apte à venir en applique sur ledit cadre dormant (3) en position de fermeture de ladite porte, fenêtre ou analogue, selon l'une quelconque des revendications 6 à 8, **caractérisée par le fait qu'**au niveau du bandeau de recouvrement (4) sensiblement aux extrémités du montant arrière (26) de l'ouvrant (2) sont ménagées des réservations pour la réception, d'une part, des moyens d'articulation complémentaires (23) correspondant à la partie mobile (7) du support d'angle (1) et, par là même, des moyens d'articulation (21) de la partie fixe (6) et, d'autre part, du pivot d'articulation (42) correspondant au support de palier (1A), lesdites réservations étant prévues débouchantes en partie supérieure et inférieure dudit ouvrant (2) et définissant des ouvertures au niveau dudit bandeau de recouvrement (4) refermées au moyens de caches (44, 44A) appropriés.

## Claims

1. Hinge fitting, in particular an angle support (1), for a door, window or the like, including a fixed portion (6) and a movable portion (7) ;
- the fixed portion (6) including means for fastening (9) in the fillister (10) of the sash-frame (3) of the door or the like, as well as hinging means (21) in the form of a bushing or a spindle (22), capable of co-operating with complementary hinging means (23) in the form of a spindle or a bushing (24), respectively, integral with the movable portion (7) inserted against the fillister of the leaf (2) of this door or the like ;
- said complementary hinging means (23) being integrated into a capping strip (4) said leaf (2) includes, this strip (4) being, furthermore, designed capable, on the one hand, of being inserted against the sash-frame (3) of the door or the like and, on the other hand, of accommodating the hinging means (21) of the fixed portion (6) ;
- the bushing (24) defining the hinging means or, as the case may be, the complementary hinging means (23) includes a bore (30) provided with a bottom (31) on which the free end (32) of the spindle (22), preferably in the form of a ball joint, is capable of resting, this bottom (31) being defined by a part independent from the bushing (24) and the position of which in the bore (30) is adjustable under the action of a set screw (33) rotationally mounted in the bushing (24), **characterised in that**:
- at the level of this bushing (24), the bore (30) communicates with a recess (34) extending parallel to its axis and in which said set screw (33) is rotationally mounted, parallel to the axis of this bore (30), so as to be accessible from the end (24₁) of the bushing (24) oriented towards the horizontal median plane of the door, window or the like;
- the part defining the bottom (31) laterally extends in said recess (34) by means of a nut-like portion (35) through which passes said set screw (33).

2. Hinge fitting, in particular an angle support (1), according to claim 1, **characterised in that** the part defining the bottom (31) in the bore (30) of the bushing (24) forms a ball joint cage at the level of which the free end (32) of the spindle (22) in the form of a ball joint rests, authorising, on the one hand, the rotation of the leaf (2) with respect to the sash-frame (3) about a vertical axis of pivoting (25) and, on the other hand, a tilting of this leaf (2) with respect to said sash-frame (3) about a horizontal axis substantially embodied by the lower rail of said leaf (2).

3. Hinge fitting, in particular an angle support (1), according to any of claims 1 or 2, **characterised in that** the part defining the bottom (31) is made of a material with a low friction coefficient, namely of synthetic material, this part being, in addition, defined symmetric with respect to a median plane (36) perpendicular to the axis of the bore (30) in the bushing (24).

4. Hinge fitting, in particular an angle support (1), according to any of the preceding claims, **characterised in that** the means for fastening (9) the fixed portion (6) in the fillister of the sash-frame (3) are formed, on the one hand, by a supporting plate (11) defined capable of being inserted against the fillister of the lower rail (12) of said sash-frame (3) and, on the other hand, by a fastening plate (16) designed for being mounted on the supporting plate (11) in a way adjustable at least in translation in a direction parallel to the plane (17) of the door, window or the like.

5. Hinge fitting, in particular an angle support (1), according to claim 4, **characterised in that** on said supporting plate (11) is mounted an eccentric (18) capable of co-operating with a properly shaped opening (19) provided for at the level of the fastening plate (16), so that from the rotation of this eccentric (18) and under the action of guiding means (20) results a linear displacement of the fastening plate (16) on said supporting plate (11).

6. Hinge fitting according to any of claims 1 to 5, including, in combination, a bearing support (1A) ensuring the connection, in the upper portion, of a leaf (2) to a sash-frame (3) corresponding to a pivoting door or window, said bearing support (1A) including a fixed portion (6A) and a movable portion (7A), the fixed portion (6A) including first means for fastening (9A) in the fillister (10) of the sash-frame (3), the movable portion (7A) being inserted against the fillister of the leaf (2) through second fastening means (28A), **characterised in that** said first fastening means (9A) are formed by a supporting plate (11A) on which is mounted, through connecting means (38) of a retractile nature, a supporting plate (16A) made integral of the movable portion (7A) through a hinging pivot (42) integrated into the capping strip (4) of the leaf (2), so as to be positioned at the level of the axis of pivoting (25) of the latter, said fastening plate (16A) being axially movable on said hinging pivot (42) along a travel distance (43) corresponding, at least, to the backlash existing between the fillister of the leaf (2) and that of the sash-frame (3) at the level of their respective upper rail.

7. Hinge fitting according to claim 6, **characterised in that** said connecting means (38) adopt the form of a buttonhole, on the fastening plate (9A) being mounted in a forced rotational relationship a T-shaped stud (39) including a head (40) that, in a given angular position, is adjusted to the cross-section of a slot (41) provided for at the level of the fastening plate (16A).

8. Hinge fitting according to any of claims 6 and 7, **characterised in that** the fastening plate (16A) is mounted on the supporting plate (11A) through connecting means (38) in a way adjustable at least in translation in a direction parallel to the plane (17) of the door, window or the like.

9. Hinge fitting for a door, window or the like the leaf (2) of which is pivotally mounted on the sash-frame (3), said leaf (2) including a capping strip (4) capable of being inserted against said sash-frame (3) in closed position of said door, window or the like, according to any of claims 6 to 8, **characterised in that** at the level of the capping strip (4), substantially at the ends of the rear stile (26) of the leaf (2), are provided for recesses for receiving, on the one hand, the complementary hinging means (23) corresponding to the movable portion (7) of the angle support (1) and, hence, hinging means (21) for the fixed portion (6) and, on the other hand, the hinging pivot (42) corresponding to the bearing support (1A), said recesses being designed so as to end in the upper and the lower portion of said leaf (2) and defining openings at the level of said capping strip (4), which are closed by means of adequate covers (44, 44A).

## Patentansprüche

1. Scharnierbeschlag, insbesondere ein Ecklager (1) für Tür, Fenster oder dergleichen, mit einem festen Teil (6) und einem beweglichen Teil (7), wobei
- der feste Teil (6) Befestigungsmittel (9) im Falz (10) des Festrahmens (3) der Tür oder dergleichen sowie Gelenkmittel (21) in Form einer Büchse oder einer Achse (22) aufweist zum Zusammenwirken mit komplementären Gelenkmitteln (23) in Form einer Achse bzw. Büchse (24), die mit dem beweglichen Teil (7), der im Falz des Flügels (2) dieser Tür oder dergleichen angebracht ist, fest verbunden sind,
- diese komplementären Gelenkmittel (23) in ein Abdeckband (4) integriert sind, mit dem der Flügel (2) versehen ist, wobei dieses Band (4) ferner derart vorgesehen ist, dass es sich einerseits auf den Festrahmen (3) der Tür oder dergleichen auflegt und andererseits die Gelenkmittel (21) des festen Teils (6) aufnimmt,
- die Büchse (24), die die Gelenkmittel oder fallweise die komplementären Gelenkmittel (23) bildet, mit einer Bohrung (30) mit einem Boden (31) versehen ist, auf dem sich das freie Ende (32) der Achse (22) abstützen kann, vorzugsweise in Form eines Kugelgelenks, wobei dieser Boden (31) von einem von der Büchse (24) unabhängigen Teil gebildet wird und seine Position in der Bohrung (30) unter der Einwirkung einer Verstellschraube (33) verstellbar ist, die drehbar in der Büchse (24) montiert ist,
**dadurch gekennzeichnet, dass**
- die Bohrung (3) in dieser Büchse (24) mit einem Sitz (34) kommuniziert, der sich parallel zu deren Achse erstreckt und an dem parallel zur Achse dieser Bohrung (30) die Verstellschraube (33) drehbar gelagert ist, derart, dass sie von dem Ende (241) der Büchse (24) zugänglich ist, das in Richtung der Horizontalmittelebene der Tür, des Fensters oder dergleichen ausgerichtet ist,
- das Teil, das den Boden (31) bildet, sich seitlich in diesen Sitz (34) hinein erstreckt über einen Teil (35) in Form einer Mutter, durch die die Verstellschraube (33) hindurchtritt.

2. Scharnierbeschlag, insbesondere ein Ecklager (1) entsprechend Anspruch 1, **dadurch gekennzeichnet, dass** das Teil, von dem der Boden (31) in der Bohrung (30) der Büchse (24) gebildet wird, eine Kugelgelenkpfanne bildet, an der sich das freie Ende (32) der Achse (22) in Form eines Kugelgelenks abstützt, wodurch sich einerseits der Flügel (2) gegenüber dem Festrahmen (3) um eine vertikale Drehachse (25) drehen kann und andererseits dieser Flügel (2) gegenüber dem Festrahmen (3) um eine horizontale Achse geschwenkt werden kann, die im wesentlichen von der unteren Querleiste des Flügels (2) gebildet wird.

3. Scharnierbeschlag, insbesondere ein Ecklager (1) entsprechend einem der Ansprüche 1 oder 2, **dadurch gekennzeichnet, dass** das Teil, das den Boden (31) bildet, aus einem Material mit einem niedrigen Reibungskoeffizienten, insbesondere aus einem synthetischen Material, besteht, wobei dieses Teil ferner symmetrisch zu einer Mittelebene (36) geformt ist, die zur Achse der Bohrung (30) in der Büchse (24) senkrecht ist.

4. Scharnierbeschlag, insbesondere ein Ecklager (1) entsprechend einem der vorangegangenen Ansprüche, **dadurch gekennzeichnet, dass** die Befestigungsmittel (9) des festen Teils (6) im Falz des Festrahmens (3) einerseits von einer Trägerplatte (11) gebildet werden, die derart bestimmt ist, dass sie im Falz der unteren Querleiste (12) des Festrahmens (12) angebracht werden kann, und andererseits von einer Befestigungsplatte (16) gebildet werden, die derart bestimmt ist, dass sie an der Trägerplatte (11) verstellbar, zumindest in einer zur Ebene (17) der Tür, des Fensters oder dergleichen parallelen Richtung verschiebbar, angebracht werden kann.

5. Scharnierbeschlag, insbesondere ein Ecklager (1) entsprechend Anspruch 4, **dadurch gekennzeichnet, dass** an der Trägerplatte (11) ein Exzenter (18) angebracht ist zum Zusammenwirken mit einer Öffnung (19), die an der Befestigungsplatte (16) entsprechend vorgesehen ist, derart, dass sich durch die Drehung dieses Exzenters (18) und unter der Einwirkung von Führungsmitteln (20) eine lineare Verschiebung der Befestigungsplatte (16) auf der Trägerplatte (11) ergibt.

6. Scharnierbeschlag entsprechend einem der Ansprüche 1 bis 5, umfassend in Kombination einen Lagerbock (1A) für die Verbindung im oberen Teil eines Flügels (2) an einem Festrahmen (3), der einer Drehtür oder einem Drehfenster zugehörig ist, wobei dieser Lagerbock (1A) einen festen Teil (6A) und einen beweglichen Teil (7A) aufweist, wobei der feste Teil (6A) erste Befestigungsmittel (9A) im Falz (10) des Festrahmens (3) aufweist und der bewegliche Teil (7A) mit Hilfe von zweiten Befestigungsmitteln (28A) im Falz des Flügels (2) angebracht ist, **dadurch gekennzeichnet, dass** die ersten Befestigungsmittel (9A) von einer Trägerplatte (11A) gebildet werden; auf der mit Hilfe von einrastenden Verbindungsmitteln (38) eine Trägerplatte (16A) montiert ist, die über einen Drehbolzen (42) mit dem beweglichen Teil (7A) fest verbunden ist, wobei dieser Drehbolzen (42) in das Abdeckband (4) des Flügels (2) derart integriert ist, dass er sich an dessen Drehachse (25) positioniert, und die Befestigungsplatte (16A) an dem Drehbolzen (42) axial über eine Bewegungsstrecke (43) beweglich ist, die mindestens dem Spiel zwischen dem Falz des Flügels (2) und dem Falz des Festrahmens (3) in Höhe ihrer jeweiligen oberen Querleiste entspricht.

7. Scharnierbeschlag entsprechend Anspruch 6, **dadurch gekennzeichnet, dass** diese Verbindungsmittel (38) die Form eines Knopflochs aufweisen, wobei auf der Befestigungsplatte (9A) ein T-förmiger Zapfen (39) zwangsschlüssig drehbar montiert ist, der einen Kopf (40) aufweist, der in einer bestimmten Winkelposition dem Querschnitt des Schlitzes (41) angepasst ist, mit dem die Befestigungsplatte (16A) versehen ist.

8. Scharnierbeschlag nach einem der Ansprüche 6 und 7, **dadurch gekennzeichnet, dass** die Befestigungsplatte (16A) auf der Trägerplatte (11A) über Verbindungsmittel (38) verstellbar, zumindest in einer zur Ebene (17) der Tür, des Fensters oder dergleichen parallelen Richtung verschiebbar, montiert ist.

9. Scharnierbeschlag für Tür, Fenster oder dergleichen, bei dem der Flügel (2) drehbar am Festrahmen (3) montiert ist, wobei der Flügel (2) ein Abdeckband (4) aufweist, das so vorgesehen ist, dass es sich bei geschlossener Position der Tür, des Fensters oder dergleichen auf den Festrahmen (3) auflegt, entsprechend einem der Ansprüche 6 bis 8, **dadurch gekennzeichnet, dass** am Abdeckband (4) in etwa an den Enden des hinteren Querholms (26) des Flügels (2) Ausbuchtungen vorgesehen sind zur Aufnahme einerseits von komplementären Gelenkmitteln (23), die dem beweglichen Teil (7) des Ecklagers (1) zugehörig sind, und ebenso von Gelenkmitteln (21) des festen Teils (6) und andererseits des Gelenkbolzens (42), der dem Lagerbock (1A) zugehörig ist, wobei diese Ausbuchtungen am oberen und unteren Teil des Flügels (2) münden und Öffnungen an diesem Abdeckband (4) bilden, die über geeignete Abdeckungen (44, 44A) geschlossen sind.
